# EUROPÄISCHE PATENTSCHRIFT

(11) **EP 2 957 663 B1**
(45) Veröffentlichungstag und Bekanntmachung des Hinweises auf die Patenterteilung: **08.03.2017**
(21) Anmeldenummer: 15001402.5
(22) Anmeldetag: 08.05.2015
(51) Int. Cl.: D01H 4/40

(54) **VERFAHREN ZUM BETREIBEN EINER OFFENEND-SPINNMASCHINE**
METHOD FOR OPERATING AN OPEN-END SPINNING MACHINE
MÉTHODE POUR OPÉRER UN MÉTIER À FILER À BOUT LIBRE

(30) Priorität: 12.06.2014 DE 102014008748
(43) Veröffentlichungstag der Anmeldung: 23.12.2015
(73) Patentinhaber: Saurer Germany GmbH & Co. KG, 42897 Remscheid (DE)
(72) Erfinder: Gallwitz, Claudia, 41061 Mönchengladbach (DE); Siewert, Ralf, 41366 Schwalmtal (DE)

(56) Entgegenhaltungen:
- CH-A- 493 652
- DE-A1- 3 723 504
- DE-A1- 19 544 617
- DE-A1- 19 709 747
- DE-A1- 19 917 968
- US-A- 5 913 806

## Beschreibung

Die Erfindung betrifft ein Verfahren zum Betreiben einer Offenend-Spinnvorrichtung für eine Offenend-Rotorspinn-maschine mit einem Spinnrotor, dessen Rotorschaft in einer Rotorschaftlagereinrichtung abgestützt und durch einen umlaufenden, maschinenlangen Tangentialriemen beaufschlagbar ist und dessen Rotortasse während des Spinnbetriebes mit hoher Drehzahl in einem unterdruckbeaufschlagbaren Rotorgehäuse umläuft. Das Rotorgehäuse ist durch ein Deckelelement verschließbar, in dem eine Fadenabzugsdüse sowie ein Fadenabzugsröhrchen angeordnet sind. Beabstandet zur Austrittsöffnung des Fadenabzugsröhrchens ist außerdem eine reversibel antreibbare Fadenabzugseinrichtung installiert.

In der Textilmaschinenindustrie sind im Zusammenhang mit Offenend-Rotorspinnmaschinen verschiedene Ausführungsformen Stand der Technik.
Die Offenend-Rotorspinnmaschinen können sich dabei sowohl bezüglich der Ausbildung ihrer Arbeitsstellen, speziell ihrer Offenend-Spinnvorrichtungen, als auch bezüglich der Arbeitsweise bzw. der Bedienung dieser Offenend-Spinnvorrichtungen nach einer Spinnunterbrechung unterscheiden.

Die DE 37 23 504 A1 zeigt eine Offenend-Spinnvorrichtung mit einem austauschbaren Drallstauelement, an dem ein Fadenabzugsröhrchen befestigt ist. Die DE 195 44617 A1 offenbart eine Offenend-Spinnvorrichtung, bei der der Faserzuführkanal ein Rohr aus Glas oder Keramik und einen Adapter aus Kunstsoff umfasst.

Insbesondere beim Wiederanspinnen der Arbeitsstellen nach einem Stromausfall, bei dem es an allen Arbeitsstellen der Spinnmaschine gleichzeitig zu einer Spinnunterbrechung gekommen ist, sind die Arbeitsweisen der bekannten Offenend-Rotorspinnmaschinen zum Teil recht unterschiedlich.

Durch die DE 101 39 075 A1 sind beispielsweise Offenend-Rotorspinnmaschinen bekannt, die mit so genannten autarken Arbeitsstellen ausgestattet sind.

Das heißt, die Arbeitsstellen dieser Offenend-Rotorspinnmaschinen sind so ausgebildet, dass sie nach einer Spinnunterbrechung ohne weitere Hilfe von außen selbsttätig wieder anspinnen können.

Nachteilig bei Offenend-Rotorspinnmaschinen, die mit solchen autarken Arbeitsstellen ausgerüstet sind, ist allerdings der relativ hohe Energiebedarf, insbesondere der Saugluftbedarf, den derartige Arbeitsstellen während eines Anspinnvorganges benötigen. Das hat zur Folge, dass nach einem Stromausfall immer nur eine begrenzte Anzahl, zum Beispiel zehn, dieser autarken Arbeitsstellen wieder gleichzeitig neu anspinnen können, mit der Folge, dass es aufgrund der Vielzahl von Arbeitsstellen solcher Offenend-Rotorspinnmaschinen stets eine geraume Zeit dauert, bis alle Arbeitsstellen der Spinnmaschine wieder neu angesponnen haben.
Entsprechend weisen diese bekannten Offenend-Rotorspinnmaschinen während der zahlreichen Wiederanspinnvorgänge stets nur einen verminderten Wirkungsgrad auf.

Des Weiteren sind beispielsweise durch die DE 199 17 968 A1 Offenend-Rotorspinnmaschinen bekannt, deren Arbeitsstellen durch ein oder mehrere Bedienaggregate versorgt werden. An diesen Offenend-Rotorspinnmaschinen sind fahrbar so genannte Anspinnwagen installiert, die bei Bedarf die Arbeitsstellen, die Hilfe benötigen, anfahren und zum Beispiel deren Offenend-Spinnvorrichtungen nach Spinnunterbrechungen wieder neu anspinnen.
Es ist leicht nachvollziehbar, dass bei derartigen Offenend-Rotorspinnmaschinen nach einem Stromausfall, durch den es an allen Arbeitsstellen der Offenend-Rotorspinnmaschine zu einer Spinnunterbrechung gekommen ist, selbst mehrere Anspinnwagen eine noch längere Zeit benötigen, um die zahlreichen Arbeitsstellen der Offenend-Rotorspinnmaschine wieder neu anzuspinnen.
Das bedeutet, die durch die DE 199 17 968 A1 bekannten Offenend-Rotorspinnmaschinen weisen nach einem Stromausfall aufgrund des langwierigen Wiederanspinnvorganges einen noch mehr verminderten Wirkungsgrad auf.

Durch die DE 10 2005 036 485 A1 sind außerdem so genannte semiautomatische Offenend-Rotorspinnmaschinen bekannt. Die Arbeitsstellen dieser semiautomatischen Offenend-Rotorspinnmaschinen verfügen, wie üblich, über eine Spinnvorrichtung zur Fertigung eines Fadens, eine Fadenabzugseinrichtung sowie eine Spulvorrichtung zur Herstellung einer in einem Spulenrahmen drehbar gehalterten Kreuzspule, wobei die Spinnvorrichtung einen in einem Rotorgehäuse mit hoher Drehzahl umlaufenden Spinnrotor, eine Faserband-Auflösewalze sowie einen einzelmotorisch angetriebenen Faserbandzuführzylinder aufweist und die Fadenabzugseinrichtung durch einen Einzelantrieb beaufschlagbar ist.
Des Weiteren weist jede Arbeitsstelle dieser semiautomatischen Offenend-Rotorspinnmaschinen eine Einrichtung zum definierten Ablängen eines vom Bedienpersonal manuell von der Kreuzspule zurückgeholten Fadens, eine Speichereinrichtung zur Aufnahme einer bestimmten Fadenmenge sowie eine gezielt ansteuerbare Antriebseinrichtung zum Abheben der Kreuzspule von der Spulenantriebswalze auf.
Bei diesen semiautomatischen Offenend-Rotorspinnmaschinen ist der Antrieb der Fadenabzugseinrichtung jeweils reversibel antreibbar. Außerdem verfügt jede Arbeitsstelle über eine manuell aktivierbare Steuereinrichtung, durch die der Anspinnvorgang gestartet werden kann, wobei während des Anspinnvorganges der Antrieb der Fadenabzugseinrichtung, der Antrieb des Faserbandeinzugszyünders sowie die Antriebseinrichtung zum Abheben der Kreuzspule entsprechend einem vorgegebenen Anspinnprogramm angesteuert werden.

Das heißt, die Arbeitsstellen solcher semiautomatischen Offenend-Rotorspinnmaschinen sind so ausgebildet, dass sie nach einer Spinnunterbrechung wieder problemlos angesponnen werden können, ohne dass dazu ein spezielles, kostenintensives Serviceaggregat notwendig ist. Die Qualität der erstellten Anspinner entspricht dabei den heutigen hohen Qualitätsstandards.

Insgesamt stellen derartige semiautomatischen Offenend-Rotorspinnmaschinen verhältnismäßig kostengünstige Textilmaschinen dar. Allerdings ist auch bei diesen bekannten semiautomatischen Offenend-Rotorspinnmaschinen nachteilig, dass nach einem Stromausfall, bei dem es an allen Arbeitsstellen der Textilmaschine gleichzeitig zu einer Spinnunterbrechung kommt, die zahlreichen Arbeitsstellen wieder nacheinander zeitaufwendig einzeln neu angesponnen werden müssen, wobei das Bedienpersonal jeweils einen Teil der Arbeit jedes Anspinnvorganges übernehmen muss.

Insbesondere in Gebieten, in denen häufiger mit Stromausfällen gerechnet werden muss, sind außerdem seit langem auch Offenend-Rotorspinnmaschinen im Einsatz, die im so genannten "Joint-Spinning-In"-Verfahren arbeiten.
Bei diesem auch als Massenanspinnen bekannten Verfahren spinnt eine Offenend-Rotorspinnmaschine nach einem Stromausfall die Offenend-Spinnvorrichtungen aller ihrer Arbeitsstellen gleichzeitig neu an.
Eine Offenend-Rotorspinnmaschine, die nach diesem seit langem bekannten Anspinnverfahren arbeitet, ist beispielsweise in der DE 36 35 510 A1 relativ ausführlich beschrieben.

Bei dieser bekannten Offenend-Rotorspinnmaschine erfolgt eine definierte Außerbetriebnahme aller ihrer Arbeitsstellen, wenn zum Beispiel die Versorgungsspannung ausfällt und nicht innerhalb von zwei Sekunden zurückkehrt.

Das heißt, bei Offenend-Rotorspinnmaschinen, die nach dem "Joint-Spinning-In"-Verfahren arbeiten, wird beispielsweise an den Arbeitsstellen nach zwei Sekunden jeweils für ein gesteuertes Abbremsen der Auflaufspule gesorgt, gleichzeitig der jeweilige Abstand des Garnendes von der Fasersammelrinne des zugehörigen Spinnrotors ermittelt und für die spätere Wiederinbetriebnahme der Arbeitsstelle in einem Rechner gespeichert.
Das heißt, an allen Arbeitsstellen derartiger Offenend-Rotorspinnmaschinen verbleibt das Garnende bei einer Spinnunterbrechung stets im Bereich des jeweiligen Fadenabzugsröhrchens der Offenend-Spinnvorrichtung der Arbeitsstelle, das aus diesem Grunde eine relativ große Länge aufweist.

Bei diesen beispielsweise durch die DE 36 35 510 A1 bekannten Offenend-Rotorspinnmaschinen erfolgt bei Wiederanlage der Versorgungsspannung an allen Arbeitsstellen gleichzeitig eine automatische Wiederinbetriebnahme der Arbeitsstellen. Das heißt, die Fadenabzugseinrichtungen der Arbeitsstellen sorgen für eine Rückspeisung der Gamenden entsprechend des im Rechner hinterlegten Speicherwertes und nahezu gleichzeitig wird an den Arbeitsstellen außerdem die Faserzufuhr neu gestartet.
Nach einer vorgegebenen Zeitspanne werden die neu angesponnenen Fäden durch die jetzt wieder in Abzugsrichtung laufenden Fadenabzugseinrichtungen abgezogen.

In der Praxis bedeutet dies, dass Offenend-Rotorspinnmaschinen, die im "Joint-Spinning-In"-Verfahren arbeiten, nach einem Stromausfall wieder deutlich schneller betriebsbereit sind, als Offenend-Rotorspinnmaschinen, deren Arbeitsstellen nach einem Stromausfall erst wieder nach und nach neu angesponnen werden müssen. Allerdings entsprechen die Anspinner, die im "Joint-Spinning-In"-Verfahren produziert werden, in der Regel keinen hohen Qualitätsstandards und würden durch einen Garnreiniger als Garnfehler sofort wieder herausgeschnitten.
Um dies zu vermeiden, wird bei Offenend-Rotorspinnmaschinen, die im "Joint-Spinning-In"-Verfahren arbeiten, in der Regel auf den Einsatz von Garnreinigern verzichtet, mit der Folge, dass das produzierte Garn hohen Qualitätsanforderungen oft nicht entspricht.

Ausgehend von Offenend-Rotorspinnmaschinen der vorstehend beschriebenen Gattung liegt der Erfindung die Aufgabe zugrunde, Verfahren zum Betreiben einer Offenend-Spinnvorrichtung zu entwickeln, das es ermöglicht, eine Offenend-Rotorspinnmaschine wahlweise entweder im "Joint-Spinning-ln"-Verfahren zu betreiben oder die Offenend-Spinnvorrichtungen der Arbeitsstellen der Offenend-Rotorspinnmaschinen einzeln, beispielsweise semiautomatisch, anzuspinnen, das heißt, eine Offenend-Spinnvorrichtung zu schaffen, die so modifiziert werden kann, dass sie entweder nach einem Stromausfall schnell wieder betriebsbereit ist, oder durch die Anordnung eines zwischen dem Fadenabzugsröhrchen und der Fadenabzugseinrichtung eingeschalteten Garnreinigers so gestaltet ist, dass die Qualität des Fadens sowie der Anspinner überwacht werden und damit die Produktion hochwertigen Garnes gewährleistet wird.

Ausgehend von einer Offenend-Spinnvorrichtung der vorstehend beschriebenen Gattung wird diese Aufgabe erfindungsgemäß durch ein Verfahren zum Betreiben einer Offenend-Spinnvorrichtung gemäß dem Anspruch 1 gelöst.

Die Länge des eingesetzten Fadenabzugsröhrchens ist dabei jeweils abhängig vom Anspinnverfahren, welches beim Wiederanspinnen der Offenend-Spinnvorrichtungen der betreffenden Offenend-Rotorspinnmaschine zum Einsatz kommt.

Eine solche Ausbildung hat den Vorteil, dass, wenn die Offenend-Rotorspinnmaschine im "Joint-Spinning-In"-Verfahren betrieben werden soll, Fadenabzugsröhrchen eingesetzt werden können, die so lang sind, dass bei einem durch einen Spannungsabfall initiierten, gesteuerten Herunterfahren der Arbeitsstellen ein Verbleib der Gamenden innerhalb der Fadenabzugsröhrchen auch bei großen, das heißt, verzögert stillsetzbaren Auflaufspulen gewährleistet ist.

Alternativ sind die Fadenabzugsröhrchen, wenn der Anspinnvorgang an den Arbeitsstellen jeweils einzeln und zum Beispiel zum Teil manuell ausgeführt werden soll, kürzer ausgebildet, so dass ein Rückholen des auf die Auflaufspule aufgelaufenen Garnendes und dessen anschließendes Einführen in das Fadenabzugsröhrchen auch bei Anwesenheit eines Garnreinigers problemlos möglich ist.

Die unterschiedlich langen Fadenabzugsröhrchen sind außerdem durch die vorteilhafterweise bezüglich ihrer Höhe verschieden großen Halter optimal im Deckelelement der Offenend-Rotorspinnvorrichtung festlegbar. Das heißt, abhängig von der Länge des Fadenabzugsröhrchens kommt jeweils ein in seiner Einbauhöhe optimal angepasster Halter zum Einsatz.

In vorteilhafter Ausführungsform ist vorgesehen, dass bei einem vorgesehen Einsatz des so genannten "Joint-Spinning-In"-Verfahrens Fadenabzugsröhrchen zum Einsatz kommen, deren Länge jeweils größer ist, als die Länge von Fadenabzugsröhrchen, die Verwendung finden, wenn die Offenend-Spinnvorrichtungen der Offenend-Rotorspinnmaschine im Einzelanspinnen-Verfahren und damit vorzugsweise mit Garnreinigem betrieben werden.

Wie vorstehend bereits angedeutet, kann beim "Joint-Spinning-In"-Verfahren durch den Einsatz relativ langer Fadenabzugsröhrchen sichergestellt werden, dass auch bei großen Auflaufspulen, die bekanntlich eine deutlich höhere kinetische Energie als kleine Auflaufspulen aufweisen, das Garnende stets, was zwingend erforderlich ist, innerhalb des Fadenabzugsröhrchens verbleibt.
Beim Einzelanspinnen der Arbeitsstellen kann anderseits durch den Einsatz von kurzen Fadenabzugsröhrchen auf einfache Weise in dem Bereich zwischen Fadenabzugsröhrchen und Fadenabzugseinrichtung der Platz geschaffen werden, der zum Einbau eines Garnreinigers benötigt wird, wobei gleichzeitig ausreichend Raum bleibt, um das zurückgeholte Garnende in das Fadenabzugsröhrchen einführen zu können.

In vorteilhafter Ausführungsform kommen beim Einsatz langer Fadenabzugsröhrchen vorzugsweise Halter mit einer relativ großen Einbauhöhe zum Einsatz, während bei kurzen Fadenabzugsröhrchen vorzugsweise Halter Verwendung finden, die eine relativ geringe Einbauhöhe aufweisen.
Auf diese Weise ist stets eine optimale Ausnutzung der bei Arbeitsstellen oberhalb der Offenend-Rotorspinnvorrichtungen gegebenen, bekanntlich etwas beengten Raumverhältnisse gewährleistet.

In vorteilhafter Ausführungsform sind die Fadenabzugsröhrchen jeweils aus Glas gefertigt, während die Halter jeweils aus Kunststoff hergestellt sind. Fadenabzugsröhrchen aus Glas stellen im Textilmaschinenbau seit langem bewährte Bauteile dar, die außerdem leicht und kostengünstig in nahezu jeder Länge zu fertigen sind.
Die Fertigung der Halter aus einem Kunststoff hat ebenfalls den Vorteil, dass ein solcher Halter relativ einfach und kostengünstig bei guter Festigkeit zu fertigen ist. Außerdem bildet ein Halter aus Kunststoff eine gegen ungünstige Umwelteinflüsse weitestgehend resistente Konstruktion.

In vorteilhafter Ausführungsform ist des Weiteren vorgesehen, dass die Fadenabzugsröhrchen im Betriebszustand der Offenend-Spinnvorrichtungen in die Halter eingeclipst sind.

Eine solche Befestigungsmethode hat den Vorteil, dass die beiden Bauteile bei stillgesetzten Arbeitsstellen jederzeit problemlos auseinandergenommen oder zusammengefügt werden können. Das in ihrem zugehörigen Halter jeweils durch eine Clipsverbindung sicher befestigte Fadenabzugsröhrchen gewährleistet außerdem während des Spinnprozesses jederzeit einen ordnungsgemäßen Betrieb der Offenend-Rotorspinnvorrichtung der Arbeitsstelle.

Weitere Einzelheiten der Erfindung sind einem nachfolgend anhand der Zeichnungen dargestellten Ausführungsbeispiel entnehmbar.

Es zeigt:
- Fig. 1: in perspektivischer Rückansicht eine Offenend-Spinnvorrichtung für eine Offenend-Rotorspinnmaschine, bei der die Arbeitsstellen mit einem Garnreiniger ausgestattet sind und bei der die Offenend-Spinnvorrichtungen einzeln, das heißt, nacheinander angesponnen werden,
- Fig. 2: in perspektivischer Rückansicht eine Offenend-Spinnvorrichtung für eine Offenend-Rotorspinnmaschine, die im "Joint-Spinning-In"-Verfahren arbeitet,
- Fig. 3a: in Seitenansicht, teilweise im Schnitt, eine Offenend-Spinnvorrichtung mit einem Halter und einem Fadenabzugsröhrchen, wie sie beim Einzelanspinnen zum Einsatz kommen,
- Fig. 3b: in Seitenansicht, teilweise im Schnitt, eine Offenend-Spinnvorrichtung mit einem Halter und einem Fadenabzugsröhrchen, wie sie im "Joint-Spinning-In"-Verfahren zum Einsatz kommen.

Die in Figur 1 dargestellte Offenend-Spinnvorrichtung 1 verfügt über eine Lagereinrichtung 2, mit der sie auf einer stationären, in der Regel maschinenlangen Lagerachse 3 begrenzt schwenkbar gelagert ist.
Der in den Figuren 1 und 2 aus Gründen der besseren Übersichtlichkeit nicht näher dargestellte Spinnrotor 7 ist mit seinem Rotorschaft 4 in einer Direktlagereinrichtung 5 rotierbar gelagert und wird durch einen umlaufenden, maschinenlangen (nicht dargestellten) Tangentialriemen, an dem der Rotorschaft 4 von unten anliegt, angetrieben. Das Rotorgehäuse 6, in dem die Spinntasse 11 des Spinnrotors 7 während des Spinnprozesses mit hoher Drehzahl umläuft, ist durch ein Deckelelement 8 verschlossen. Die Direktlagereinrichtung 5 und das Rotorgehäuse 6 bilden eine Rotorschaftlagereinrichtung 9, die über eine Schwenkachse 10 an eine Faserbandauflöseeinrichtung 12 der Offenend-Spinnvorrichtung 1 angeschlossen ist.
Bei (nicht dargestellter) geöffneter Offenend-Spinnvorrichtung 1 ist die Rotorschaftlagereinrichtung 9 in einer Außerbetriebsstellung positioniert, in der ein Bremselement 13 am Rotorschaft 4 anliegt, der zu diesem Zeitpunkt beabstandet zum maschinenlangen, weiter umlaufenden Tangentialriemen positioniert ist.

In der Faserbandauflöseeinrichtung 12 ist, wie üblich, rotierbar eine Auflösewalze gelagert, die während des Spinnbetriebes beispielsweise durch einen maschinenlangen Tangentialriemen angetrieben wird. Des Weiteren ist in der Faserbandauflöseeinrichtung 12 ein so genannter Faserbandeinzugszylinder rotierbar gelagert, dessen Antrieb im Ausführungsbeispiel über einen Einzelantrieb, zum Beispiel einen Schrittmotor, erfolgt. Die Rotationsachsen der Auflösewalze und des Faserbandeinzugzylinders sind während des Spinnprozesses orthogonal zur Rotationsachse 17 des Spinnrotors 7 angeordnet.

An der Faserbandauflöseeinrichtung 12 der Offenend-Spinnvorrichtung 1 sind eine obere Abdeckung 16 und eine untere Abdeckung 15 befestigt, die eine zu schnelle Verschmutzung der Offenend-Spinnvorrichtung 1 verhindern. Die obere Abdeckung 16 weist dabei einen Anschlusssockel 14 auf, in dem ein Halter 18, im Ausführungsbeispiel der Figuren 1 und 3a, jeweils ein Halter 18_{A} auswechselbar festgelegt ist.
Wie nachfolgend anhand der Fig. 3a näher erläutert werden wird, ist im Halter 18_{A}, der eine verhältnismäßig geringe Einbauhöhe h aufweist, beispielsweise über einen Clipverschluss, ein relativ kurzes Fadenabzugsröhrchen 19_{A} festgelegt, das eine Länge I besitzt.

Die Figur 2 zeigt in perspektivischer Rückansicht eine Offenend-Spinnvorrichtung 1 für eine Arbeitsstelle einer Offenend-Rotorspinnmaschine, die im so genannten "Joint-Spinning-In"-Verfahren arbeitet und aus diesem Grunde zur Zwischenspeicherung des Garnendes mit einem möglichst langen Fadenabzugsröhrchen ausgestattet ist.

Die Offenend-Spinnvorrichtung 1 gemäß Fig. 2 entspricht bis auf den Halter 18 und das Fadenabzugsröhrchen 19 der anhand der Fig.1 beschriebenen Offenend-Spinnvorrichtung 1.

Wie aus Fig.2 ersichtlich, ist bei dieser Ausführungsform am Anschlusssockel 14 der oberen Abdeckung 16 auswechselbar ein Halter 18_{B} festgelegt, dessen Einbauhöhe H deutlich über der Einbauhöhe h der Halter 18_{A} liegt.
Wie nachfolgend anhand der Fig. 3b näher erläutert werden wird, ist im Halter 18_{B}, der eine verhältnismäßig große Einbauhöhe H aufweist, beispielsweise über einen Clipverschluss, ein relativ langes Fadenabzugsröhrchen 19_{B} festgelegt, das eine Länge L besitzt.

Die Fig.3a zeigt in Seitenansicht, teilweise im Schnitt wie die Fig.1, eine Offenend-Spinnvorrichtung 1 für eine Arbeitsstelle einer Offenend-Rotorspinnmaschine, die einzeln, vorzugsweise teilweise manuell, angesponnen wird.
Derartige Offenend-Spinnvorrichtungen 1 sind vorteilhafterweise mit einem Garnreiniger 21 ausgestattet und benötigen daher im Bereich zwischen der Mündung 22 des Fadenabzugsröhrchens 19A und einer nachgeschalteten Fadenabzugseinrichtung 20 etwas Platz, was durch den Einsatz eines entsprechend angepassten Halters 18_{A} sowie eines zugehörigen Fadenabzugsröhrchens 19_{A} realisiert wird.
Aus diesem Grunde ist am Anschlusssockel 14 der oberen Abdeckung 16 auswechselbar ein Halter 18_{A} festgelegt, der eine verhältnismäßig geringe Einbauhöhe h aufweist. Im Halter 18_{A} ist, beispielsweise über einen Clipverschluss, ein Fadenabzugsröhrchen 19_{A} festgelegt, das entsprechend ebenfalls eine relativ kurze Länge I aufweist.

Die Fig.3b zeigt ebenfalls in Seitenansicht und teilweise im Schnitt, wie die Fig.2, eine Offenend-Spinnvorrichtung 1 für eine Arbeitsstelle einer Offenend-Rotorspinnmaschine, die im so genannten "Joint-Spinning-In"-Verfahren arbeitet und aus diesem Grunde, zur Zwischenspeicherung des Gamendes, mit einem möglichst langen Fadenabzugsröhrchen ausgestattet ist.

Wie ersichtlich, ist am Anschlusssockel 14 der oberen Abdeckung 16 auswechselbar ein Halter 18_{B} festgelegt, der eine verhältnismäßig große Einbauhöhe H aufweist.
Im Halter 18_{B} ist über ein geeignetes Befestigungsmittel ein Fadenabzugsröhrchen 19_{B} festgelegt, das eine relativ große Länge L aufweist.
In der Praxis bieten Fadenabzugsröhrchen 19_{B} mit der großen Länge L ausreichend Platz für das bei einem Spannungsabfall zwischenzuspeichernde und beim Wiederanspinnen im "Joint-Spinning-In"-Verfahren zwingend benötigte Garnende.

## Patentansprüche

1. Verfahren zum Betreiben einer Offenend-Spinnvorrichtung (1) für eine Offenend-Rotorspinnmaschine mit einem Spinnrotor (7), dessen Rotorschaft (4) in einer Rotorschaftlagereinrichtung (9) abgestützt und durch einen umlaufenden, maschinenlangen Tangentialriemen beaufschlagbar ist und dessen Rotortasse (11) während des Spinnbetriebes mit hoher Drehzahl in einem unterdruckbeaufschlagbaren Rotorgehäuse (6) umläuft, das durch ein Deckelelement (8) verschließbar ist, an dem eine Fadenabzugsdüse (23) sowie ein Fadenabzugsröhrchen (19A, 19B) angeordnet sind, wobei beabstandet zur Mündung (22) des Fadenabzugsröhrchen (19) eine reversibel antreibbare Fadenabzugseinrichtung (20) installiert ist,
**dadurch gekennzeichnet,**
**dass** eine oben angeordnete Abdeckung (16) der Offenend-Spinnvorrichtung (1) jeweils mit einem diese überragenden austauschbaren Halter (18A, 18B) für das eine Ende eines Fadenabzugsröhrchen (19A, 19B) ausgestattet wird, welches mit seinem anderen Ende an das Deckelelement (8) im Bereich der Fadenabzugsdüse (23) angeschlossen ist, wobei jeweils zwei hinsichtlich ihrer die oben angeordnete Abdeckung (16) überragenden Höhe unterschiedlich dimensionierte Halter (18A, 18B) und der dem Höhenunterschied entsprechend in ihrer Länge (I, L) variierenden Fadenabzugsröhrchen (19A, 19B) alternativ in der Abdeckung (16) festlegbar sind und wobei ein Fadenabzugsröhrchen (19A, 19B) eingesetzt wird, dessen Länge (l, L) jeweils abhängig ist vom Anspinnverfahren, welches beim Wiederanspinnen der Offenend-Spinnvorrichtungen der betreffenden Offenend-Rotorspinnmaschine zum Einsatz kommt.

2. Verfahren nach Anspruch 1, **dadurch gekennzeichnet, dass** bei einem vorgesehenen Einsatz des so genannten "Joint-Spinning-In"-Verfahrens Fadenabzugsröhrchen (19B) zum Einsatz kommen, deren Länge (L) größer ist, als die Länge (l) von Fadenabzugsröhrchen (19A), die Verwendung finden, wenn die Offenend-Spinnvorrichtungen (1) der Offenend-Rotorspinnmaschine im Einzelanspinnen-Verfahren betrieben werden.

3. Verfahren nach Anspruch 2, **dadurch gekennzeichnet, dass** beim Einsatz von Fadenabzugsröhrchen (19B) für das so genannte "Joint-Spinning-In"-Verfahren Halter (18B) zum Einsatz kommen, die eine relativ großen Einbauhöhe (H) aufweisen, während bei Fadenabzugsröhrchen (19A), die Verwendung finden, wenn die Offenend-Spinnvorrichtungen (1) der Offenend-Rotorspinnmaschine im Einzelanspinnen-Verfahren betrieben werden, Halter (18A) Verwendung finden, die eine geringe Einbauhöhe (h) aufweisen.

4. Verfahren nach Anspruch 1, **dadurch gekennzeichnet, dass** die Fadenabzugsröhrchen (19A, 19B) der Offenend- Spinnvorrichtungen (1) jeweils in einen Halter (18A , 18B) eingeclipst werden.

## Claims

1. Method for operating an open-end spinning device (1) for an open-end rotor spinning machine comprising a spinning rotor (7), the rotor shaft (4) of which is supported in a rotor shaft bearing device (9) and can be pressurised by a rotating, machine-length tangential belt, and the rotor cup (11) of which rotates during the spinning operation at high speed in a rotor housing (6) which can be charged with negative pressure, which can be closed by a cover element (8), on which a thread take-off nozzle (23) and a thread take-off tube (19A, 19B) are arranged, wherein a reversibly drivable thread take-off device (20) is installed spaced apart from the opening (22) of the thread take-off tube (19),
**characterised in that**,
a cover (16) of the open-end spinning device (1) arranged at the top is provided respectively with a replaceable holder (18A, 18B) projecting over the latter for one end of a thread take-off tube (19A, 19B), which is connected at its other end to the cover element (8) in the region of the thread take-off nozzle (23), wherein two holders (18A, 18B), which have different dimensions with respect to their height projecting over the cover (16) arranged at the top, and the thread take-off tubes (19A, 19B), which vary in length (I, L) according to the difference in height, can be secured alternatively in the cover (16), and wherein a thread take-off tube (19A, 19B) is used, the length (I, L) of which is dependent respectively on the piecing method which is used when re-piecing the open-end spinning devices of the relevant open-end rotor spinning machine.

2. Method according to claim 1, **characterised in that** with the intended use of the so-called "joint spinning-in" method, thread take-off tubes (19B) are used, the length (L) of which is greater than the length (I) of thread take-off tubes (19A), which are used when the open-end spinning devices (1) of the open-end rotor spinning machine are operated in the individual piecing method.

3. Method according to claim 2, **characterised in that** when using thread take-off tubes (19B) for the so-called "joint spinning-in" method holders (18B) are used, which have a relatively large installation height (H), whereas with thread take-off tubes (19A), which are used when the open-end rotor spinning devices (1) of the open-end rotor spinning machine are operated in an individual piecing method, holders (18A) are used which have a low installation height (h).

4. Method according to claim 1, **characterised in that** the thread take-off tubes (19A, 19B) of the open-end- spinning devices (1) are clipped respectively into a holder (18A, 18B).

## Revendications

1. Procédé pour faire fonctionner un dispositif (1) de filature à bout ouvert pour un métier à filer à rotor à bout ouvert, comprenant un rotor à filer (7) dont la tige de rotor (4) est soutenue dans un ensemble palier (9) de tige de rotor et peut être sollicitée par une courroie tangentielle circulante s'étendant sur toute la longueur du métier, et dont la cloche de rotor (11), pendant l'opération de filature, tourne à haute vitesse de rotation dans un boîtier de rotor (6) qui peut être sollicité en dépression et qui peut être fermé par un élément (8) formant couvercle sur lequel sont disposés une buse (23) de sortie de fil ainsi qu'un tube (19A, 19B) de sortie de fil, sachant qu'un ensemble (20) de sortie de fil pouvant être entraîné de manière réversible est installé à distance de l'embouchure (22) du tube (19) de sortie de fil,
**caractérisé en ce qu'**un élément de recouvrement (16), disposé sur le dessus, du dispositif (1) de filature à bout ouvert est respectivement équipé d'un support remplaçable (18A, 18B), le dépassant, pour l'une des extrémités d'un tube (19A, 19B) de sortie de fil qui est raccordé par son autre extrémité à l'élément (8) formant couvercle dans la région de la buse (23) de sortie de fil, sachant que deux supports (18A, 18B), de dimensions différentes en ce qui concerne leur hauteur dépassant de l'élément de recouvrement (16) disposé sur le dessus, et le tube (19A, 19B) de sortie de fil dont la longueur (1, L) varie en fonction de la différence de hauteur, peuvent être respectivement alternativement fixés dans l'élément de recouvrement (16), et sachant qu'on utilise un tube (19A, 19B) de sortie de fil dont la longueur (1, L) est respectivement fonction de la méthode de début de filature qui est utilisée lors de la reprise de la filature avec les dispositifs de filature à bout ouvert du métier à filer à rotor à bout ouvert concerné.

2. Procédé selon la revendication 1, **caractérisé en ce que**, lorsqu'il est prévu d'utiliser la méthode dite « joint spinning in », on utilise des tubes (19B) de sortie de fil dont la longueur (L) est supérieure à la longueur (1) de tubes (19A) de sortie de fil qui sont employés lorsque les dispositifs (1) de filature à bout ouvert du métier à filer à rotor à bout ouvert sont exploités avec la méthode de début de filature individuel.

3. Procédé selon la revendication 2, **caractérisé en ce que**, lorsqu'on utilise des tubes (19B) de sortie de fil pour la méthode dite «joint spinning in », on emploie des supports (18B) qui présentent une relativement grande hauteur d'installation (H), tandis qu'avec des tubes (19A) de sortie de fil qui sont employés lorsque les dispositifs (1) de filature à bout ouvert du métier à filer à rotor à bout ouvert sont exploités avec la méthode de début de filature individuel, on emploie des supports (18A) qui présentent une faible hauteur d'installation (h).

4. Procédé selon la revendication 1, **caractérisé en ce que** les tubes (19A, 19B) de sortie de fil des dispositifs (1) de filature à bout ouvert sont respectivement clipsés dans un support (18A, 18b).
